# EUROPÄISCHE PATENTSCHRIFT

(11) **EP 0 137 102 B1**
(45) Veröffentlichungstag und Bekanntmachung des Hinweises auf die Patenterteilung: **27.08.1986**
(21) Anmeldenummer: 84106267.2
(22) Anmeldetag: 01.06.1984
(51) Int. Cl.: B66B 1/44, B66B 1/34

(54) **Einrichtung zur Steuerung des Bremsauslösepunktes bei Aufzügen**
Device for controlling the instant the braking of a lift is started
Dispositif de commande de l'instant du début du freinage d'ascenseurs

(30) Priorität: 23.08.1983 CH 4592/83
(43) Veröffentlichungstag der Anmeldung: 17.04.1985
(73) Patentinhaber: INVENTIO AG, CH-6052 Hergiswil NW (CH)
(72) Erfinder: Friedli, Paul, CH-5453 Remetschwil (CH)

## Beschreibung

Die Erfindung betrifft eine Einrichtung zur Steuerung des Bremsauslösepunktes bei Aufzügen mit im Aufzugsschacht in einem bestimmten Abstand von den Stockwerken angebrachten Markierungen, die mit einem bei der Vorbeifahrt der Aufzugskabine betätigbaren Schalter zusammenwirken, und mit einer mit dem Hubmotor verbundenen Geschwindigkeitsmesseinrichtung, wobei der Bremsauslösepunkt in Abhängigkeit von der bei der Vorbeifahrt der Aufzugskabine an der Markierung des Zielstockwerkes gemessenen Geschwindigkeit ermittelbar ist und wobei bei der Ermittlung des Bremsauslösepunktes Anhaltefehler früherer Fahrten berücksichtigt werden.

Bei Aufzügen einfacher Bauart und kleiner Nennfahrgeschwindigkeit kann die Nennfahrgeschwindigkeit auch während der Durchfahrt der kleinsten Stockwerkdistanz erreicht werden. Bei derartigen Aufzügen wird die Bremsphase bei der Vorbeifahrt der Aufzugskabine an einer im Aufzugsschacht angebrachten Markierung, beispielsweise in Form eines Magneten, eingeleitet, wobei die Markierungen immer im gleichen Abstand von den Stockwerken angeordnet sind. Diese Art der Bremseinleitung führt zu Halteungenauigkeiten, die hauptsächlich durch die mit der Kabinenbelastung sich verändernden Lastmomente und daher auch der Fahrgeschwindigkeit verursacht werden.

Mit der CH-PS 392004 ist eine Steuereinrichtung bekannt geworden, mittels welcher die aus vorstehend erwähnten Gründen entstehenden Halteungenauigkeiten vermieden werden sollen. Zu diesem Zweck wird mittels eines Tachometerdynamos eine der Fahrgeschwindigkeit der Aufzugskabine proportionale Spannung erzeugt, welche über ein Relais und einen von der Aufzugskabine betätigbaren Schalter einer Referenzspannung entgegengeschaltet wird. Hierbei ist die von einer stabilisierten Spannungsquelle erzeugte Referenzspannung grösser als die grösste auftretende Tachospannung. An der stabilisierten Spannungsquellesind ein Kondensator und Widerstände derart angeschlossen, dass bei geschlossenem Schalter die Kondensatorspannung gleich der Referenzspannung ist. Im Aufzugsschacht sind für jede Fahrtrichtung in einem bestimmten Abstand von den Stockwerken Markierungen angeordnet. Bei Vorbeifahrt der Aufzugskabine an der Markierung des Zielstockwerkes wird der Schalter geöffnet, so dass der Kondensator sich über die Widerstände entlädt. Wenn die Kondensatorspannung auf das Niveau der Tachospannung gesunken ist, fällt das Relais ab, wobei der Antriebsmotor abgeschaltet wird und die Bremse einfällt. Je nach Grösse der Tachospannung wird daher die Spannung am Relais früher oder später gleich Null, so dass eine von der Fahrgeschwindigkeit abhängige Steuerung des Zeitpunktes der Bremsauslösung erzielt wird.

Bei einer mit der DE-AS 1 096 574 bekannt gewordenen Einrichtung zur Feineinstellung von Aufzügen sind an der Aufzugskabine Kontrollkontakte angeordnet, mittels welchen Anhaltefehler erfasst werden können. Mit Hilfe der Kontrollkontakte kann ein Schrittschaltwerk betätigt werden, welches derart ausgebildet ist, dass es proportional zur Grösse des Anhaltefehlers einen im Bremsstromkreis angeordneten Widerstand verstellen kann. Der auf diese Weise gespeicherte Anhaltefehler wirkt sich bei der nächsten Fahrt nun derart aus, dass ein mehr oder weniger grosser Strom im Bremsstromkreis fliesst, wodurch ein neuer Anhaltefehler vermieden werden soll.

Bei einer weiteren, mit der DE-OS 3038873 = GB-A-2061 559 bekannt gewordenen Apparatur zum Anhalten einer Aufzugskabine wird anstelle der in der CH - PS 392 004 beschriebenen Kondensatorentladung der Bremsauslösezeitpunkt mittels eines Mikroprozessors in Abhängigkeit von der Geschwindigkeit berechnet, wobei die zugrunde gelegte Gleichung lediglich angenäherte Ergebnisse liefert. Um die Ergebnisse zu verbessern, werden bei der Berechnung ähnlich wie bei der DE-AS 1 096574 Anhaltefehler vorhergehender Fahrten berücksichtigt. Das geschieht in der Weise, dass nach jeder Fahrt aus der Different von Soll- und Istbremsweg derjenige Bremsauslösezeitpunkt errechnet wird, der für genaues Anhalten erforderlich gewesen wäre. Dieser Zeitpunkt wird zusammen mit der bei der Vorbeifahrt der Aufzugskabine an einer Schachtmarkierung gemessenen Geschwindigkeit gespeichert. Bei den folgenden Fahrten werden die derart ermittelten Wertepaare bei der Berechnung des Bremsauslösezeitpunktes mitberücksichtigt.

Die der Erfindung zugrunde liegende Aufgabe liegt darin, die Haltegenauigkeit bei Aufzügen der eingangs genannten Art weiter zu verbessern. Zur Lösung dieser Aufgabe schlägt die Erfindung mit den in den Patetantsprüchen gekennzeichneten Merkmalen vor, die wegen Bautoleranzen von Stockwerk zu Stockwerk schwankenden Distanzen Schachtmarkierung-Stockwerkniveau zu erfassen und sie als Sollwege bei einer wegabhängigen Ermittlung des Bremsauslösepunktes vorzugeben, wobei der Bremsauslösepunkt aus der Differenz des jeweiligen Sollweges und eines aus der Erfahrung abgeleiteten Bremsweges bestimmt wird.

Der mit der Erfindung erzielte Vorteil ist insbesondere darin zu sehen, dass die Haltegenauigkeit durch die genaue Erfassung der Distanzen Schachtmarkierung-Stockwerkniveau und der wegabhängigen Ermittelung des Bremsauslösepunktes wesentlich gesteigert wird. Die Haltegenauigkeit wird weiterhin dadurch verbessert, dass für Stockwerke mit abweichenden Reibungsverhältnissen Korrekturverte erzeugt, gespeichert und bei der Berechnung des Bremsauslösepunktes mitberücksichtigt werden. Ein weiterer Vorteil liegt darin, dass die erfindungsgemässe Einrichtung nachträglich in bereits bestehende Aufzugsanlagen verschiedenster Art eingebaut werden kann, ohnedass an den vorhandenen Installationen aufwendige Anpassungs- und Einstellarbeiten vorgenommen werden müssen.

Im folgenden wird die Erfindung anhand eines auf der Zeichnung dargestellten Ausführungsbeispieles näher erläutert. Es zeigen:
Fig. eine schematische Darstellung eines Aufzugesmitdererfindungsgemässen Einrichtung zur Steuerung des Bremsauslösepunktes,
Fig. 2 eine durch Schachtmarkierungen definierte Einfahrstrecke in gegenüber der Fig. 1 vergrössertem Massstab,
Fig. 3 ein Diagramm des Geschwindigkeitsverlaufes während der Bremsphase bei Vollast abwärts und Vollast aufwärts ohne Anwendung der erfindungsgemässen Einrichtung und
Fig. 4 ein Diagramm, das die Geschwindigkeitsverläufe der Fig. 3 bei Anwendung der erfindungsgemässen Einrichtung darstellt.

In der Fig. ist mit 1 der Hubmotor eines Aufzuges bezeichnet, welcher über ein Getriebe 2 und eine Treibscheibe 3 eine an einem Förderseil 4 aufgehängte, über ein Gegengewicht 5 ausbalancierte Aufzugskabine 6 antreibt. Der Hubmotor 1, beispielsweise ein Asynchronmotor, ist mit einer Schwungscheibe 7 und der Bremstrommel 8 einer elektromechanischen Haltebremse gekuppelt und über Kontakte 9, 10 von Fahrtrichtungsschützen 11, 12 und Kontakte 13 eines Hauptschalters an einem Drehstromnetz RST angeschlossen. Die Steuerung der Fahrtrichtungsschütze 11, 12 wird als bekannt vorausgesetzt und daher nicht weiter dargestellt und beschrieben. Die Aufzugskabine 6 ist in einem Aufzugsschacht 14 geführt, der sich beispielsweise über zwölf Stockwerke El - El 2 erstrecken möge und in welchem in einem bestimmten Abstand von den Stockwerken je vier Markierungen in Form von Magneten M1-M4 angeordnet sind. An der Aufzugskabine 6 ist ein bistabiler Magnetschalter 15 befestigt, der bei der Vorbeifahrt der Aufzugskabine 6 an den Magneten M1-M4 betätigt wird und mit einem Eingang eines nachstehend näher beschriebenen Steuergerätes 16 elektrisch verbunden ist. Den Stockwerken E1-E12 sind Stockwerkrelais SP1-SP12 zugeordnet, welche mittels auf den Stockwerken E1-E12 vorgesehenen Stockwerkrufgebern DE1-DE12 und in der Aufzugskabine 6 angeordneten, nicht dargestellten Kabinenrufgebern ansteuerbar sind. Mit SK1-SK12 sind Selbsthaltekontakte bezeichnet, über welche sich die Stockwerkrelais SP1-SP12 nach Eingabe von Rufen an Spannung halten. Die Selbsthaltekontakte SK1-SK12 sind an einem Leiter 17 angeschlossen, über den die Stockwerkrelais SP1-SP12 nach Ausführung eines Fahrbefehls mittels nicht weiter dargestellter Schaltglieder in bekannter Weise von der Spannung abgeschaltet werden. Die Stockwerkrelais SP1-SP12 sind zwecks Abfrage ihres Speicherzustandes mit weiteren Eingängen des Steuergerätes 16 verbunden.

Mit 18 ist eine Magnetspule der elektromechanischen Haltebremse bezeichnet, die während der Fahrt der Aufzugskabine 6 über einen Kontakt 20 eines Bremsrelais 19 mit einer nicht dargestellten Spannungsquelle verbunden ist. Das Bremsrelais 19 ist einerseits an einem Pol der Spannungsquelle und andererseits an einem Ausgang des Steuergerätes 16 sowie an einem Steuerrelais 21 angeschlossen. Über einen Kontakt 22 des Steuerrelais 21 können die Fahrtrichtungsschütze 11,12 derart gesteuert werden, dass der Hubmotor 1 bei Bremseinfall abgeschaltet wird. Ein von der Haltebremse betätigbarer, beim Stillstand der Aufzugskabine 6 geschlossener Bremskontakt 23 ist mit einem weiteren Eingang des Steuergerätes 16 verbunden. Um zu erreichen, dass während der Fahrt keine Rufe eingegeben werden können, sind die Stockwerkrufgeber DE1-DE12 über einen anderen, ebenfalls nur beim Stillstand geschlossenen Bremskontakt 24 an der Spannungsquelle angeschlossen. Ein Kontakt 25 des einen Fahrtrichtungsschützes 11 steht zwecks Meldung der Fahrtrichtung mit einem weiteren Eingang des Steuergerätes 16 in Verbindung.

Ein Impulsgeber 26 besteht aus einer auf der Schwungscheibe 7 befestigten Reflexfolie 27 und einer Reflexlichtschranke 28, die mit einem weiteren Eingang des Steuergerätes 16 verbunden ist. Die Reflexfolie 27 weist reflektierende und nicht reflektierende Zonen auf, wobei die Zonen am Umfang der Schwungscheibe 7 derart verteilt sind, dass je ein Impuls einem Fahrweg der Aufzugskabine 6 von beispielsweise 2 mm entspricht.

Das Steuergerät 16 besteht aus einer Distanztabelle RAM1, einer Bremswegtabelle RAM2, einer Stockwerkkorrekturtabelle RAM3, einem die jeweilige Kabinenposition anzeigenden Selektor C1, einem ein Zielstockwerk anzeigenden Stockwerkregister C2, einem Wegzähler C3, einem Geschwindigkeitsregister C4, einem Rechner RE und einem Komparator KO. Distanz-, Bremsweg- und Stockwerkkorrekturtabelle RAM1, RAM2, RAM3 sind Schreib-Lesespeicher, während der Selektor C1, das Stockwerk- und das Geschwindigkeitsregister C2, C4 sowie der Wegzähler C3 Register eines Mikroprozessors CPU sind, dessen Rechenwerk die Funktionen des Rechners RE und des Komparators KO ausführt. Die Schreib-Lesespeicher RAM1, RAM2, RAM3, der Mikroprozessor CPU, ein Festwertspeicher EPROM sowie eine Interfaceschaltung IF sind über einen aus Daten-, Adressen- und Steuerleitungen bestehenden Bus B miteinander verbunden und bilden zusammen mit einem Taktgenerator T einen Mikrocomputer. Die Interfaceschaltung IF kann beispielsweise für die Dateneingabe von den Stockwerkrelais SP1-SP12 aus einem Multiplexer und für die Ein- und Ausgabe der übrigen Daten aus Bustreibern bestehen, die mit Hilfe eines Adressendekodierers aktiviert werden. Der mit dem Brems- und dem Steuerrelais 19, 21 verbundene Ausgang des Steuergerätes 16 ist über einen Schalter 29, beispielsweise in Form eines Transistorschalters, am entsprechenden Ausgang der Interfaceschaltung I F angeschlossen.

In der Distanztabelle RAM1 sind die Distanzen zwischen den Magneten M1 -M4 jedes Stockwerkes gespeichert, wobei die Distanzen in Abwärtsfahrtrichtung der Aufzugskabine 6 mit erste, zweite und dritte Distanz D1, D2, D3 bezeichnet sind (Fig. 2), und wobei beispielsweise die erste und die dritte Distanz D1, D3 je 40 cm und die zweite Distanz D2 20 cm betragen mögen. Die Magnete M1-M4 sind im Aufzugsschacht 14 derart angeordnet, dass sich bei Bündigstellung der Aufzugskabine 6 mit einem Stockwerk der Magnetschalter 15 genau in der Mitte der zweiten Distanz D2 (Punkt 111, Fig. 2) befindet.

Die Distanztabelle RAM1 wird wie folgt gebildet: Während einer Vorbeifahrt der beispielsweise abwärts fahrenden Aufzugskabine 6 an den Magneten M1-M4 wird der dem Magnetschalter 15 zugeordnete Eingang durch das Steuergerät 16 abgefragt. Bei Auftreten des durch den ersten Magneten M1 verursachten ersten Signalwechsels wird der Wegzähler C3 in Abhängigkeit der vom Impulsgeber 26 erzeugten Impulse inkrementiert. Beim zweiten Signalwechsel wird der Zählerstand abgelesen und unter einer Adresse, die der vom Selektor C1 angezeigten Stockwerknummer zugeordnet ist, als Wert der ersten Distanz D1 in der Distanztabelle RAM1 gespeichert. Beim dritten Signalwechsel wird vom Zählerstand die erste Distanz D1 abgezogen und die Differenz als Wert der zweiter Distanz D2gespeichert. In ähnlicher Weise wird beim vierten Signalwechsel der Wert der dritten Distanz D3 ermittelt und gespeichert und danach der Zählerstand gelöscht. Nach dem vierten Signalwechsel wird der Selektor C1 auf die Nummer des folgenden Stockwerkes geschaltet. Bei wiederholter Vorbeifahrt am gleichen Stockwerk werden die bereits vorhandenen Werte mit den neuermittelten verglichen und bei Abweichungen in geeigneterweise korrigiert. Ausserdem wird aus den Werten der Distanzen D1 und D3 der bereits überfahrenen Stockwerke ein allen Stockwerken zugeordneter Mittelwert DO gebildet und gespeichert.

In der Bremswegtabelle RAM2 sind Bremswege S_{B}, und diesen zugeordnete, bei der Bremseinleitung gemessene Geschwindigkeiten für jede Fahrtrichtung gespeichert. Die Bildung der Bremswegtabelle RAM2 erfolgt bei einer erstmaligen Bremsung, wobei ausgehend vom aufgetretenen Bremsweg und der zugeordneten Geschwindigkeit weitere Wertepaare gebildet werden. Dies geschieht in der Weise, dass in einem Bereich von Beispielsweise 75-125% der gemessenen Geschwindigkeit mit der Geschwindigkeit zunehmende, vom ersten gemessenen Bremsweg abgeleitete Bremswege ermittelt und gespeichert werden. Nach weiteren Fahrten werden diese Bremswege S_{Br} mit den tatsächlich aufgetretenen Bremswegen verglichen und bei Abweichungen in geeigneter Weise korrigiert.

Die für die Benutzung der Bremswegtabelle RAM2 erforderliche Geschwindigkeit der Aufzugskabine 6 wird wie folgt ermittelt:
Kurz vor der Bremseinleitung (Punkt I, Fig. 2) wird die Zeit zwischen zwei Impulsen des Impulsgebers 26 gemessen und deren reziproker Wert gebildet. Dieser der momentanen Aufzugsgeschwindigkeit entsprechende Wert wird nach einer adaptiven Filterung in das Geschwindigkeitsregister C4 übertragen. Der zeitliche Abstand der Impulse des Impulsgebers 26 kann beispielsweise durch Zählen der Impulse des Taktgenerators T gemessen werden, wobei der erste, nach dem Abruf des Messbefehls auftretende Impuls des Impulsgebers 26 einen weiteren Zähler des Mikroprozessors CPU startet und der folgende Impuls diesen Zähler stoppt.

Da die Reibungsverhältnisse möglicherweise nicht über den ganzen Aufzugsschacht 14 gleich sind, kann es passieren, dass bei einer bestimmten Geschwindigkeit der tatsächlich auftretende Bremsweg nicht auf allen Stockwerken gleich ist. Das kann dazu führen, dass ein bereits mehrfach korrigierter genauer Tabellenwert der Bremswegtabelle RAM2 an Stockwerken abweichender Reibung verfälscht wird. Dadurch wird die Haltegenauigkeit an den übrigen Stockwerken wieder verschlechtert, so dass die Korrekturen erneut durchgeführt werden müssten. Um das zu vermeiden, wird der in der Bremswegtabelle RAM2 gespeicherte Bremsweg S_{Br} durch einen in der Stockwerkkorrekturtabelle RAM3 stockwerkbezogen und fahrtrichtungsabhängig gespeicherten Korrekturwert K_{St} ergänzt. Die Bildung des Korrekturwertes K_{St} geschieht in der Weise, dass je nachdem, ob der Bremswegfehler an einem Stockwerk abweichender Reibung positiv oder negativ ist, der Korrekturwert K_{St} um einen Wegimpuls vergrössert oder verkleinert wird, dabei jedoch eine maximale Grösse nicht überschreitet.

Bei der erstmaligen Inbetriebsetzung der Aufzugsanlage wird während einer Lernfahrtdie Kabinenposition ermittelt und in den Selektor C1 eingeschrieben. Während weiterer Fahrten werden die Distanz-, Bremsweg- und Stockwerkkorrekturtabellen RAM1, RAM2, RAM3 gebildet, bis die gespeicherten Werte eine hinreichende Genauigkeit aufweisen. Anhand der Figuren 1 und 2 wird im folgenden die Arbeitsweise der derart eingestellten und vorbereiteten Einrichtung zur Ermittlung des Bremsauslösepunktes erläutert:
Es möge angenommen sein, dass die Aufzugskabine 6 einen Fahrbefehl erhält und sich vom Stockwerk E11 aus in Abwärtsrichtung in Bewegung setzt. Bei der Vorbeifahrt am vierten Magneten M4 des Stockwerkes E11 wird der Selektor C1 auf Stockwerk E10 geschaltet. Darauf tastet das Steuergerät 16 die mit den Stockwerkrelais SP1-SP12 verbundenen Eingänge ab, wobei beispielsweise ein Ruf für Stockwerk E10 gespeichert sein möge, so dass die zugeordnete Stockwerknummer in das Zielstockwerkregister C2 übertragen wird. Während der Fahrt wird der mit dem Impulsgeber 26 verbundene Eingang aktiviert und laufend die momentane Geschwindigkeit ermittelt. Bei Erreichen eines sich nicht mehr wesentlich verändernden Wertes wird dieser wie vorstehend bereits beschrieben in das Geschwindigkeitsregister C4 übertragen. Sodann wird ein Programm zur Ermittlung des Bremsauslösepunktes abgerufen, wobei vorerst ein Bremseinleitungsweg SEin, nach der Beziehung berechnet wird. Hierin ist Sₛₒₗₗ ein aus der ersten und der zweiten Distanz D1, D2 der Distanztabelle RAM1 nach der Beziehung gebildeter Sollweg, welcher dem Weg entspricht, den die Aufzugskabine 6 vom ersten Magneten M1 bis zum genauen Halt (Punkt 111, Fig. 2) noch zurücklegen müsste. Wird ein Stockwerk erstmalig angefahren, so berechnet sich der Sollwert S_{Soll} bei dem beispielsgemäss gewählten Verhältnis D1 = 2- D2 nach der Beziehung

Bei einem Endstockwerk oder wenn ein Stockwerk noch nicht überfahren und daher der Wert der Distanz D2 noch nicht gespeichert wurde, errechnet sich der Sollweg Sₛₒₙ bei dem beispielsgemäss gewählten Verhältnis D1 = 2- D2 nach der Beziehung

Die Abrufung der Distanzen D1, D2, DO aus der Distanztabelle RAM1 sowie des Korrekturwertes Kₛₜ aus der Stockwerkkorrekturtabelle RAM3 erfolgt unter einer Adresse, die der im Selektor C1 enthaltenen Stockwerknummer zugeordnet ist, und unter Berücksichtigung der am entsprechenden Eingang des Steuergerätes 16 abgefragten Fahrtrichtung. Die Abrufung des Bremsweges S_{B}, aus der Bremswegtabelle RAM2 erfolgt unter einer Adresse, die von der im Geschwindigkeitsregister C4 gespeicherten Geschwindigkeit und der Fahrtrichtung abhängig ist.

Nach der Berechnung wird der Bremseinleitungsweg S_{Eini} gespeichert und der mit dem Magnetschalter 15 verbundene Eingang des Steuergerätes 16 aktiviert. Bei Auftreten des durch den ersten Magneten M1 des Stockwerkes E10 verursachten ersten Signalwechsels wird der Wegzähler C3 in Abhängigkeit der vom Impulsgeber 26 erzeugten Impulse inkrementiert. Der Wegzählerstand wird nun laufend mit dem Bremseinleitungsweg S_{Einl} verglichen. Bei Gleichheit der Wege und Vorliegen einer Haltbestimmung, die beispielsgemäss durch die gleichen Stockwerknummern im Selektor C1 und Zielstockwerkregister C2 gegeben ist, wird der mit dem Transistorschalter 29 verbundene Ausgang des Steuergerätes 16 derart aktiviert, dass das Bremsrelais 19 und das Steuerrelais 21 abfallen, der Bremsvorgang ausgelöst und der Motor abgeschaltet wird (Punkt 11, Fig. 2). Der nun schliessende Bremskontakt 23 signalisiert über den zugeordneten Eingang dem Steuergerät 16 den Bremseinfall, wodurch die im Zielstockwerkregister C2 enthaltene Stockwerknummer gelöscht wird. Beim Geschwindigkeitszählerstand Null wird der Wegzählerstand abgelesen und durch Subtraktion des Bremseinleitungsweges S_{Einl} der tatsächliche Bremsweg ermittelt. Sodann wird, wie bereits vorstehend beschrieben, die Korrektur der Bremswegtabelle RAM2 vorgenommen.

In der Fig. 3 ist mit v_{d} ein Geschwindigkeitsverlauf bei Vollast abwärts und mit Vᵤ ein solcher bei Vollast aufwärts bezeichnet. Im Zeitpunkt tₒ wird die Bremse ausgelöst und im Zeitpunkt t, beginnt sie zu reagieren. Der sich bei den angenommenen Extremfällen ergebende Wegunterschied s entspricht der auftretenden maximalen Haltedifferenz.

Im Gegensatz zu Fig. 3 wird gemäss Fig. 4 die Bremse bei Vollast aufwärts erst zum Zeitpunkt t' ausgelöst. Der Reaktionszeitpunkt der Bremse verschieb sich daher auf den Zeitpunkt t₁. Der anfänglich auftretende Wegunterschied _{S1} wird durch einen später auftretenden Wegunterschied S₂ entgegengesetzter Richtung kompensiert, so dass praktisch keine Haltedifferenz entsteht.

## Patentansprüche

1. Einrichtung zur Steuerung des Bremsauslösepunktes bei Aufzügen, mit im Aufzugsschacht (14) in einem bestimmten Abstand von den Stockwerken angebrachten Markierungen (M1, M4), die mit einem bei der Vorbeifahrt der Aufzugskabine (6) betätigbaren Schalter (15) zusammenwirken, und mit einer mit dem Hubmotor (1) verbundenen Geschwindigkeitsmesseinrichtung, wobei der Bremsauslösepunkt in Abhängigkeit von der bei der Vorbeifahrt der Aufzugskabine (6) an der Markierung (M1, M4) des Zielstockwerkes gemessenen Geschwindigkeit ermittelbar ist und wobei bei der Ermittlung des Bremsauslösepunktes Anhaltefehler früherer Fahrten berücksichtigt werden, dadurch gekennzeichnet,
- dass eine Distanztabelle (RAM1) in Form eines Speichers vorgesehen ist, in welcher die Distanzen zwischen den Markierungen (M1, M4) jedes Stockwerkes gespeichert sind,
- dass ein Rechner (RE) vorgesehen ist, der aus den Distanzen einen jeweils nur dem betreffenden Stockwerk zugeordneten Sollweg (S_{Soll}) bildet, und durch Subtraktion eines aus der Erfahrung abgeleiteten Bremsweges (S_{B},) vom Sollweg (S_{Soll}) einen Bremseinleitungsweg (S_{Einl}) ermittelt,
- dass ein Wegzähler (C3) vorgesehen ist, der bei der Vorbeifahrt der Aufzugskabine (6) an der ersten Markierung (M1) eines Stockwerkes und dem dadurch hervorgerufenen Signalwechsel des Schalters (15) gestartet wird, und
- dass ein Komparator (KO) vorgesehen ist, der bei Gleichheit des Wegzählerstandes und des Bremseinleitungsweges (S_{Einl}) ein den Bremsauslösepunkt bestimmendes Signal erzeugt.

2. Einrichtung nach Patentanspruch 1, dadurch gekennzeichnet, dass pro Stockwerk und Fahrtrichtung eine weitere Markierung (M2, M3) vorgesehen ist, die in kleinerem Abstand zum Stockwerkniveau angeordnet ist, wobei eine erste, eine zweite und eine dritte Distanz (D1, D2, D3) zwischen allen Markierungen (M1, M2, M3, M4) eines Stockwerkes gebildet werden.

3. Einrichtung nach Patentanspruch 2, dadurch gekennzeichnet, dass der Sollweg (S_{Soll}) aus der Summe der ersten Distanz (D1) und der Hälfte der zweiten Distanz (D2) gebildet ist.

4. Einrichtung nach Patentanspruch 2, dadurch gekennzeichnet, dass der Sollweg (S_{Soll}) aus der Summe der ersten Distanz (D1) und der ersten Distanz (D1 ) dividiert durch das Verhältnis der ersten Distanz (D1) zur Hälfte der zweiten Distanz (D2) gebildet ist.

5. Einrichtung nach Patentanspruch 2, dadurch gekennzeichnet, dass ein aus den ersten und dritten Distanzen (D1, D3) gebildeter Mittelwert (DO) vorgesehen ist, wobei der Sollwert (S_{Soll}) aus der Summe des Mittelwertes (D0) und dem Mittelwert (D0) dividiert durch das Verhältnis der ersten Distanz (Dl ) zur Hälfte der zweiten Distanz (D2) gebildet ist.

6. Einrichtung nach Patentanspruch 2, dadurch gekennzeichnet, dass die in der Distanztabelle (RAM1) gespeicherten Distanzen (D1, D2, D3) Zählerstände des Wegzählers (C3) sind, die bei wiederholten Vorbeifahrten der Aufzugskabine (6) an den Stockwerken korrigierbar sind.

7. Einrichtung nach Patentanspruch 1, dadurch gekennzeichnet, dass eine Bremswegtabelle (RAM2) in Form eines Speichers vorgesehen ist, in welcher Wertepaare Geschwindigkeit/Bremsweg gespeichert sind, die von einem bei einer erstmaligen Bremsung gemessenen Wertepaar abgeleitet sind, wobei die gespeicherten Bremswege nach den Ergebnissen weiterer Bremsungen korrigierbar sind.

8. Einrichtung nach Patentanspruch 1, dadurch gekennzeichnet, dass eine Stockwerkkorrekturtabelle (RAM3) in Form eines Speichers vorgesehen ist, in welcherfür Stockwerke mit besonderen Reibungsverhärtnissen Korrekturwerte (K_{St}) gespeichert sind, die bei der Berechnung des Bremseinleitungsweges (S_{Einl}) zum Bremsweg (S_{B},) addiert werden.

9. Einrichtung nach Patentanspruch 1, dadurch gekennzeichnet, dass die Geschwindigkeitsmesseinrichtung aus einem Impulsgeber (26), einer Zeitmesseinrichtung (CPU) und einem Geschwindigkeitsregister (C4) besteht, wobei die Zeit zwischen zwei benachbarten Impulsen des Impulsgebers (26) gemessen, deren reziproker Wert gebildet und nach einer adaptiven Filterung als momentane Geschwindigkeit im Geschwindigkeitsregister (C4) gespeichert wird.

10. Einrichtung nach Patentanspruch 9, dadurch gekennzeichnet, dass der Impulsgeber (26) aus einer Reflexfolie (27) und einer Reflexlichtschranke (28) besteht, wobei die Reflexfolie (27) auf einer mit dem Hubmotor (1) gekuppelten Schwungscheibe (7) befestigt ist und reflektierende und nichtreflektierende Zonen aufweist.

## Claims

1. Equipment, for the control of the braking initiation point in lifts, with markings (Ml, M4), which are applied in the lift shaft (14) at a certain spacing from the storeys and which co-operate with a switch (15), which is actuable when the lift cage (6) travels past, and with a speed-measuring equipment (1) connected with the hoist motor (1), wherein the braking initiation point is determinable in dependence on the speed measured when the lift cage (6) travels past the marking (M1, M4) of the target storey and wherein stopping errors of earlier travels are taken into consideration in the determination of the braking initiation point, characterised thereby,
- that a distance table (RAM1) is provided in the form of a store, in which the distances between the markings (M1, M4) of each storey are stored,
- that a computer (RE) is provided, which from the distances forms a target travel (S_{Soll}) respectively associated only with the storey concerned and which determines a braking initiation travel (S_{Einl}) through subtraction of an empirical braking travel (Sₛ,) from the target travel (S_{Soll}),
- that a travel counter (C3) is provided, which is started when the lift cage (6) travels past the first marking (M1 ) of a storey and on the signal change of the switch (15) brought about thereby, and
- that a comparator (KO) is provided, which on equality of the travel counter state and the braking initiation travel (S_{Einl}) generates a signal determining the braking initiation point.

2. Equipment according to patent claim 1, characterised thereby, that for each storey and direction of travel, a further marking (M2, M3) is provided, which is arranged at a smaller spacing from the storey level, wherein a first, a second and a third distance (D1, D2, D3) between all markings (M1, M2, M3, M4) of a storey is formed.

3. Equipment according to patent claim 2, characterised thereby, that the target travel (Sₛₒₗₗ) is formed from the sum of the first distance (D1) and half the second distante (D2).

4. Equipment according to patent claim 2, characterised thereby, that the target travel (Sₛₒₗₗ) is formed from the sum of the first distance (D1) and the first distance (D1) divided by the ratio of the first distance (D1) to half the second distance (D2).

5. Equipment according to patent claim 2, characterised thereby, that a mean value (DO) is provided, which is formed from the first and third distance (D1, D3), wherein the target value (Sₛₒₗₗ) is formed from the sum of the mean value (DO) and the mean value (DO) divided by the ratio of thefirst distance (D1) to half the second distance (D2).

6. Equipment according to patent claim 2, characterised thereby, that the distances (D1, D2, D3) stored in the distance table (RAM1) are counting states of the travel counter (C3), which are correctable during repeated travels of the lift cage (6) past the storeys.

7. Equipment according to patent claim 1, characterised thereby, that a braking travel table (RAM2) is provided in the form of a store, in which pairs of values of speed and braking travel are stored, which are derived from a pair of values measured during a first time braking, wherein the stored braking travels are correctable according to the results of further brakings.

8. Equipment according to patent claim 1, characterised thereby, that a storey correction table (RAM3) is provided in the form of a store, in which correction values (K_{St}), which during the computation of the braking initiation travel (S_{E},₁₁) are added to the braking travel (S_{Br}), are stored for storeys with special friction conditions.

9. Equipment according to patent claim 1, characterised thereby, that the speed-measuring equipment consists of a pulse generator (26), a time-measuring equipment (CPU) and a speed register (C4), wherein the time between two adjacent pulses of the pulse generator (26) is measured, its reciprocal value is formed and after an adaptive filtering stored as instantaneous speed in the speed register (C4).

10. Equipment according to patent claim 9, characterised thereby, that the pulse generator (26) consists of a reflecting light barrier (28), wherein the reflecting foil (27) is mounted on a flywheel disk (7) coupled to the hoist motor (1) and shows reflecting and non-reflecting zones.

## Revendications

1. Dispositif pour ajuster l'instant de déclenchement du freinage dans des ascenseurs, qui comporte des repères (M1, M4) installés dans la cage d'ascenseur (14) à une distance déterminée des étages et coopérant avec un commutateur (15) pouvant être actionné lors du passage de la cabine d'ascenseur (6) devant ces repères, ainsi qu'un dispositif de mesure de vitesse connecté au moteur de levage (1), et dans lequel l'instant de déclenchement du freinage peut être déterminé en fonction de la vitesse mesurée lors du passage de la cabine d'ascenseur (6) devant les repères (M1, M4) de l'étage de destination tandis que, lors de la détermination de l'instant de déclenchement du freinage, des erreurs d'arrêt survenues lors de trajets antérieurs sont prises en compte, caractérisé en ce que:
- il est prévu un tableau de distances (RAM1) sous la forme d'une mémoire, dans laquelle les distances entre les repères (M1, M4) de chaque étage sont mémorisées,
- il est prévu un calculateur (RE) qui forme, à partir des distances, une course de consigne (S_{consigne}). uniquement associée à chaque fois à l'étage considéré, et détermine une course d'actionnement du frein (S_{Act}) par soustraction d'une course de freinage (S_{F},), obtenue par l'expérience, de la course de consigne (Scₒₙₛigₙₑ),
- il est prévu un compteur de courses (C3) qui est mis en service lors du passage de la cabine d'ascenseur (6) devant le premier repère (M,1 ) d'un étage et lors du changement de signal, provoqué de ce fait, du commutateur (15), et
- il est prévu un comparateur (KO) qui, en cas d'identité entre le contenu du compteur de courses et la course d'actionnement du frein (S_{Act}), produit un signal déterminant l'instant de déclenchement du freinage.

2. Dispositif selon la revendication 1, caractérisé en ce que, pour chaque étage et pour chaque sens de déplacement, il est prévu un autre repère (M2, M3) qui est disposé à une plus faible distance du niveau de l'étape, auquel cas il est formé, entre tous les repères (M1, M2, M3, M4) d'un étage, une première, une seconde et une troisième distance (D1, D2, D3).

3. Dispositif selon la revendication 2, caractérisé en ce que la course de consigne (S_{Consi}gₙₑ) est formée par la somme de la première distance (D1 ) et de la moitié de la seconde distance (D2).

4. Dispositif selon la revendication 2, caractérisé en ce que la course de consigne (S_{consi}gₙₑ) est formée par la somme de la première distance (D1 ) et de cette première distance (D1) divisée par le rapport de la première distance (D1 ) à la moitié de la seconde distance (D2).

5. Dispositif selon la revendication 2, caractérisé en ce qu'il est prévu une valeur moyenne (DO) formée à partir des première et troisième distances (D1, D3), auquel cas la valeur de consigne (Scₒₙₛigₙₑ) est formée par la somme de la valeur moyenne (DO) et de cette valeur moyenne (DO) divisée par le rapport de la première distance (D1 ) à la moitié de la seconde distance (D2).

6. Dispositif selon la revendication 2, caractérisé en ce que les distances (D1, D2, D3) mémorisées dans le tableau des distances (RAM1) sont des états de comptage du compteur de courses (C3), qui peuvent être corrigés dans le cas de passages répétés de la cabine d'ascenseur (6) devant les étages.

7. Dispositif selon la revendication 1, caractérisé en ce qu'il est prévu un tableau des courses de freinage (RAM2) sous la forme d'une mémoire dans laquelle sont mémorisés des couples de valeurs vitesse/course de freinage, qui sont déduits d'un couple de valeurs mesurées lors d'un premier freinage, ce qui a pour effet que les courses de freinage mémorisées peuvent être corrigées conformément aux résultats d'autres freinages.

8. Dispositif selon la revendication 1, caractérisé en ce qu'un tableau de corrections d'étage (RAM3) est prévu sous la forme d'une mémoire dans laquelle se trouvent mémorisées, pour des étages possédant des conditions particulières de frottement, des valeurs de correction (Kₛ,), qui sont additionnées à la course de freinage (S_{Fr}) lors du calcul de la course d'actionnement du frein (SAct)_{.}

9. Dispositif selon la revendication 1, caractérisé en ce que le dispositif de mesure de vitesse est constitué par un générateur d'impulsions (26), un dispositif de mesure du temps (CPU) et un registre des vitesses (C4), auquel cas l'intervalle de temps entre deux impulsions voisines du générateur d'impulsions (26) est mesuré, l'inverse de la valeur de cet intervalle de temps est formé et, après un filtrage adaptatif, est mémorisé en tant que vitesse instantanée dans le registre des vitesses (C4).

10. Dispositif selon la revendication 9, caractérisé en ce que le générateur d'impulsions (26) est constitué par une feuille réfléchissante (27) et un relais photoélectrique (28) auquel cas la feuille réfléchissante (27) est montée sur un volant (7) accouplé au moteur de levage (1 ) et contient des zones réfléchissantes et des zones non réfléchissantes.
